# FASCICULE DE BREVET EUROPEEN

(11) **EP 4 443 008 B1**
(45) Date de publication et mention de la délivrance du brevet: **14.01.2026**
(21) Numéro de dépôt: 24168187.3
(22) Date de dépôt: 03.04.2024
(51) Int. Cl.: F04D 29/02, F04D 29/28, F04D 29/30, F04D 29/62

(54) **ROTOR POUR LA COMPRESSION DE GAZ AQUEUX À AUBE FIXÉE À UN SUPPORT VIA AU MOINS UN SYSTÈME D'ASSEMBLAGE**
ROTOR ZUR VERDICHTUNG VON WÄSSRIGEM GAS MIT EINER AN EINEM TRÄGER BEFESTIGTEN SCHAUFEL DURCH MINDESTENS EIN MONTAGESYSTEM
ROTOR FOR THE COMPRESSION OF AQUEOUS GAS WITH BLADE ATTACHED TO A SUPPORT VIA AT LEAST ONE ASSEMBLY SYSTEM

(30) Priorité: 05.04.2023 FR 2303413
(43) Date de publication de la demande: 09.10.2024
(73) Titulaire: Alpinov X, 38113 Veurey-Voroize (FR)
(72) Inventeur: Valembois, Didier, 31570 SAINTE FOY D'AIGREFEUILLE (FR); Valembois, Guy, 31650 LAUZERVILLE (FR)
(74) Mandataire: Germain Maureau

(56) Documents cités:
- EP-A1- 1 892 380
- FR-A1- 2 631 083
- US-A1- 2012 124 994

## Description

### Domaine technique de l'invention

Le domaine technique de l'invention concerne la compression de gaz aqueux.

Plus particulièrement, l'invention est d'abord relative à un rotor pour la compression d'un gaz aqueux, le rotor comprenant un support, au moins une aube formée dans un matériau composite, et au moins un système d'assemblage notamment pour fixer l'aube sur le support.

L'invention concerne également un compresseur pour la compression d'un gaz aqueux comprenant un tel rotor, et une installation de compression d'un gaz aqueux comprenant un réseau de circulation dans lequel le gaz aqueux est apte à circuler de manière canalisée, le réseau comprenant un tel compresseur.

### Etat de la technique antérieure

Dans le domaine des compresseurs, il est connu d'utiliser un compresseur comprenant un rotor placé sur le chemin d'un gaz aqueux en vue de le comprimer par rotation du rotor entraîné par un dispositif moteur. Un gaz aqueux par exemple de fraction massique de vapeur d'eau supérieure à 30% est caractérisé par une vitesse du son très élevée, par exemple supérieure à 400 m/s. Dans ce gaz aqueux, les vitesses périphériques du rotor doivent être suffisamment élevées pour atteindre un régime transsonique souhaitable pour la compression du gaz aqueux. Le rotor est donc soumis à des efforts centrifuges particulièrement élevés en raison de la vitesse élevée. Ces efforts centrifuges sont à la source de problèmes de robustesse.

Il est également connu que la fabrication de rotors pour la compression d'un gaz aqueux présente des difficultés particulières.

Un tel compresseur est par exemple illustré dans le document US 2012 124 994 A1.

Il existe donc un besoin de trouver une solution de rotor pour la compression d'un gaz aqueux qui soit plus simple à réaliser et robuste, notamment améliorant la résistance mécanique du rotor face aux efforts centrifuges.

### Objet de l'invention

La présente invention a pour but de proposer un rotor pour la compression d'un gaz aqueux qui soit robuste.

A cet effet, l'invention concerne un rotor pour la compression d'un gaz aqueux, le rotor comprenant un support, au moins une aube formée dans un matériau composite, ladite aube comprenant une surface de contact en contact avec le support, et au moins un système d'assemblage, le système d'assemblage comprenant :
- un écrou logé au moins en partie dans un logement ménagé dans l'épaisseur de l'aube ;
- un organe d'appui ;
- une tige reliant l'organe d'appui et l'écrou en traversant successivement, depuis l'organe d'appui, une partie du support et un trou débouchant formé dans l'aube de sorte à relier la surface de contact de l'aube à une paroi du logement, la tige comprenant au moins une portion filetée vissée dans l'écrou de sorte qu'un effort de serrage exercé entre l'organe d'appui et l'écrou induit une sollicitation de l'aube et du support l'un en direction de l'autre.

L'utilisation d'un matériau composite pour former une ou des aubes permet d'en limiter la masse, notamment pour limiter les efforts centrifuges auxquels elles seront soumises lors de la rotation du rotor tout en conservant des caractéristiques idoines du fait de l'utilisation du matériau composite, et la combinaison avec un système d'assemblage tel que décrit ci-avant permet de réaliser une fixation ponctuelle à l'interface entre l'aube et le support qui soit aisée à réaliser lors de la fabrication du rotor. Le positionnement de l'écrou dans l'épaisseur de l'aube permet de placer ce dernier le long des efforts centrifuges subis par l'aube, conférant une grande robustesse. Un tel rotor offre l'avantage supplémentaire que l'effort de serrage obtenu est sensiblement aligné avec la direction des efforts résultant de la force centrifuge, conférant là encore une grande robustesse à l'aube et évitant un phénomène de délaminage du matériau composite. En outre, il résulte de la fixation ponctuelle que la forme de l'aube à l'interface entre l'aube et le support n'est pas contrainte et peut s'adapter au besoin.

Le rotor peut en outre comprendre une ou plusieurs des caractéristiques suivantes.

Selon une caractéristique du rotor, l'organe d'appui est en appui contre une surface du support et l'écrou est en appui contre la paroi du logement.

Cela permet avantageusement de répartir les contraintes de serrage directement sur les pièces à serrer l'une contre l'autre.

Selon une autre caractéristique du rotor, la paroi du logement comprend une surface cylindrique concave dont une ligne génératrice est sensiblement parallèle à la direction suivant laquelle l'épaisseur de l'aube est mesurée, le trou débouchant étant débouchant dans le logement au travers de cette surface cylindrique, et le système d'assemblage comprend une partie d'appui traversée par la tige et conformée pour correspondre à au moins une partie de la surface cylindrique, l'effort de serrage assurant que la partie d'appui est en appui contre ladite au moins une partie de la surface cylindrique.

Cela permet avantageusement de répartir les efforts de serrage dans le logement pour éviter le délaminage du matériau composite. En outre, l'utilisation d'une surface cylindrique et d'une telle partie d'appui qui s'y conforme permet d'aligner l'effort de serrage à la direction de traction lors de la rotation du rotor par ajustement automatique du positionnement du système d'assemblage notamment induit par rotation de la surface cylindrique.

Selon une autre caractéristique du rotor, la tige présente une direction longitudinale qui s'étend de manière sensiblement radiale par rapport à l'axe de rotation du rotor.

Cela permet avantageusement d'assurer un maintien de l'aube dans la direction de la contrainte lors de la rotation du rotor et d'assurer que les contraintes dans la tige soient essentiellement des contraintes de traction.

Selon une autre caractéristique du rotor, le matériau composite comprend une pluralité de nappes de fibres, lesdites nappes de fibres étant superposées et maintenues dans une matrice.

Cela permet avantageusement de former des aubes résistantes, légères et dont la composition et l'orientation moyenne des fibres seront adaptées à l'utilisation et aux contraintes qu'auront à subir ces aubes en cours de fonctionnement du compresseur comprenant le rotor.

Selon une autre caractéristique du rotor, les nappes de fibres sont superposées selon une direction d'empilement, et le trou débouchant présente une direction axiale sensiblement orthogonale à la direction d'empilement.

Cela permet avantageusement de s'opposer à un délaminage par fatigue en évitant des compressions cycliques de la superposition de nappes dans sa direction d'empilement lors de cycles de fonctionnement du rotor.

Selon une autre caractéristique du rotor, le matériau composite est tel que :
- chaque nappe de fibres dudit matériau composite présente une direction préférentielle selon laquelle des fibres de ladite nappe de fibres sont orientées ;
- au moins l'une des nappes de fibres dudit matériau composite est telle que sa direction préférentielle, à proximité de la surface de contact de l'aube, est une direction de référence orientée de manière sensiblement radiale par rapport à l'axe de rotation du rotor.

Cela permet avantageusement qu'au cours de la rotation du rotor, la direction de référence soit orientée dans la direction d'effort maximal vue par l'aube. Cela permet donc de rendre l'aube plus robuste.

Selon une autre caractéristique du rotor, le trou débouchant présente une direction axiale et est formé partiellement dans l'épaisseur de l'une des nappes de fibres dont la direction préférentielle correspond à la direction de référence alors sensiblement parallèle à la direction axiale.

Cela permet avantageusement que le serrage puisse se faire dans la direction de référence, de sorte à améliorer le maintien de l'aube lors de la rotation. Cette direction axiale du trou débouchant est notamment sensiblement radiale par rapport à l'axe de rotation du rotor.

Selon une autre caractéristique du rotor, le matériau composite comprend une superposition d'empilements de nappes de fibres, chaque empilement de nappes de fibres comprenant :
- une des nappes de fibres du matériau composite, dite première nappe, dont la direction préférentielle d'orientation des fibres est différente de la direction de référence ;
- une des nappes de fibres du matériau composite, dite deuxième nappe, dont la direction préférentielle d'orientation des fibres est différente de la direction de référence et de la direction préférentielle d'orientation des fibres de la première nappe ;
- une des nappes de fibres du matériau composite, agencée entre la première nappe et la deuxième nappe, dont les fibres sont orientées selon la direction de référence.

Cela permet avantageusement d'assurer une bonne cohésion du trou débouchant et du logement, notamment lorsqu'ils sont percés, leur surface présentant alors une résistance mécanique satisfaisante.

Selon une autre caractéristique du rotor, la direction préférentielle d'orientation des fibres de chaque première nappe forme un angle avec la direction de référence compris entre -15 degrés et -90 degrés et la direction préférentielle d'orientation des fibres de chaque deuxième nappe forme un angle avec la direction de référence compris entre +15 degrés et +90 degrés.

Cela permet avantageusement que les nappes de fibres dont la direction de référence est sensiblement radiale à l'axe de rotation du rotor apportent une résistance aux efforts centrifuges lors de la rotation du rotor. Les nappes de fibres croisées, i.e. celles dont les fibres ne sont pas orientées selon la direction de référence, permettent d'encaisser des efforts non radiaux et assurent le maintien de la forme de l'aube en lui apportant de l'inertie dans son épaisseur, et donc de la raideur.

Selon une autre caractéristique du rotor, le système d'assemblage, le trou débouchant et le logement sont configurés pour autoriser un mouvement de pivotement de l'écrou autour d'un axe de pivotement sensiblement orthogonal à la direction de l'effort de serrage dudit système d'assemblage et à un plan dans lequel est inclus l'axe de rotation du rotor.

Cela permet d'autoriser, au cours de la rotation du rotor, un ajustement automatique de l'orientation de la tige pour tendre à l'orienter selon sa longueur au plus proche d'un effort de traction que subit l'aube par rapport au support. Le maintien de l'aube par rapport au support est alors amélioré, limitant ainsi les risques d'arrachement de toute ou partie de l'aube par rapport au support.

Selon une autre caractéristique du rotor, la partie d'appui du système d'assemblage est configurée pour glisser sur la surface cylindrique délimitée par la paroi du logement lors du mouvement de pivotement de l'écrou.

Cela permet avantageusement que la surface cylindrique assure un certain guidage du pivotement de l'écrou par coopération de la partie d'appui du système d'assemblage avec la surface cylindrique.

Selon une autre caractéristique du rotor, l'écrou est choisi parmi :
- un écrou transversal formé par un cylindre percé d'un trou cylindrique dont la surface interne est filetée pour coopérer avec la portion filetée de la tige du système d'assemblage, l'axe du cylindre et l'axe du trou cylindrique étant transversaux, le cylindre d'une part présentant une surface cylindrique ayant une forme complémentaire, à la périphérie du trou débouchant, de la paroi du logement et d'autre part étant au contact de la paroi du logement ;
- un écrou à pans percé d'un trou cylindrique dont la surface interne est filetée pour coopérer avec la portion filetée de la tige du système d'assemblage, l'écrou à pans prenant appui sur un insert interposé entre l'écrou à pans et la paroi du logement, l'insert étant traversé par la tige et présentant une portion cylindrique d'une part présentant une surface cylindrique ayant une forme complémentaire, à la périphérie du trou débouchant, de la paroi du logement et d'autre part étant au contact de la paroi du logement ;
- un écrou formé par une portion de cylindre percée d'un trou cylindrique dont la surface interne est filetée pour coopérer avec la portion filetée de la tige du système d'assemblage, l'axe de la portion de cylindre et l'axe du trou cylindrique étant transversaux, la portion de cylindre d'une part présentant une surface cylindrique ayant une forme complémentaire, à la périphérie du trou débouchant, de la paroi du logement et d'autre part étant au contact de la paroi du logement.

Cela permet de répartir les efforts de serrage du système s'assemblage sur une surface de la paroi du logement située à la périphérie du trou débouchant.

Selon une autre caractéristique du rotor, l'aube comprend une région dans laquelle le matériau composite est en surépaisseur, le logement étant agencé dans cette région.

Cela permet de répartir/étaler les contraintes à l'interface du logement avec le système d'assemblage, participant ainsi à l'amélioration de la robustesse du rotor.

Selon une autre caractéristique du rotor, l'au moins une aube est fixée au support par l'intermédiaire d'une pluralité de systèmes d'assemblage décalés le long du support suivant l'axe de rotation du rotor.

Cela permet d'assurer la formation de plusieurs points de fixation d'une même aube au support tout en s'adaptant aux courbures de l'aube à son interface avec le support. Par exemple, cela permet même d'accoupler au support une aube à composante hélicoïdale non régulière. Cela permet aussi que le support soit à révolution qui ne soit pas forcément cylindrique.

Selon une autre caractéristique du rotor, celui-ci comprend une pluralité d'aubes chacune fixée au support par au moins un système d'assemblage qui participe uniquement à la fixation de ladite aube.

Selon un autre aspect de l'invention, elle concerne un compresseur pour la compression d'un gaz aqueux comprenant un rotor tel que décrit précédemment.

Selon un autre aspect de l'invention, elle concerne une installation de compression d'un gaz aqueux comprenant un réseau de circulation dans lequel le gaz aqueux est apte à circuler de manière canalisée, le réseau comprenant au moins un tel compresseur agencé pour être traversé par le gaz aqueux d'où il résulte que le gaz circulant dans le réseau de circulation présente, en aval dudit au moins un compresseur, une pression supérieure à sa pression en amont dudit au moins un compresseur.

Selon une autre caractéristique de l'installation, le gaz aqueux contient au moins 30%, de préférence entre 70% et 100%, de H₂O en proportion massique.

Le rotor est compatible avec un tel gaz car son système d'assemblage est adapté au maintien de l'aube lors l'obtention, à la périphérie du rotor de vitesses transsoniques induite par la rotation du rotor. En outre, le gaz aqueux dans ces concentrations est compatible avec un compresseur de groupe froid fonctionnant avec le gaz aqueux comme réfrigérant.

D'autres avantages et caractéristiques pourront ressortir de la description détaillée qui suit.

### Brève description des dessins

L'invention sera mieux comprise à la lecture de la description détaillée qui suit, donnée uniquement à titre d'exemple non limitatif et faite en se référant aux dessins annexés et listés ci-dessous.
La figure 1 est une vue partielle d'un premier exemple d'aube utilisable dans un rotor selon un aspect de l'invention et montrant différentes géométries de logement pour écrou d'un système d'assemblage de l'aube au sein du rotor.
La figure 2 est une vue partielle d'un deuxième exemple d'aube utilisable dans un rotor selon un aspect de l'invention et montrant différentes géométries de logement pour écrou du système d'assemblage de l'aube au sein du rotor.
La figure 3 est une vue partielle d'un exemple de rotor selon un aspect de l'invention, à l'état assemblé, illustrant différentes variantes de systèmes d'assemblage possibles.
La figure 4 est une vue de la figure 3, à l'état éclaté.
La figure 5 est une vue en perspective d'un exemple de rotor selon un aspect de l'invention.
La figure 6 est une vue partielle, en éclaté, du rotor de la figure 5, la figure 6 illustrant le support, une seule aube et une pluralité de systèmes d'assemblage pour fixer cette aube sur le support.

Enfin la figure 7 est une vue partielle d'un exemple de réalisation possible de l'aube utilisable dans un rotor selon un aspect de l'invention.

Sur ces figures 1 à 7, les mêmes références sont utilisées pour désigner les mêmes éléments. Les éléments représentés sur les différentes figures ne sont pas nécessairement réalisés à l'échelle afin de faciliter la compréhension des figures.

### Description détaillée

Par « sensiblement parallèle », il est entendu parallèle ou parallèle à plus ou moins 10 degrés, préférentiellement à plus ou moins 1 degré.

Par « sensiblement radial par rapport à l'axe de rotation du rotor », il est entendu orthogonal ou orthogonal à plus ou moins 10 degrés, préférentiellement à plus ou moins 1 degré, par rapport à l'axe de rotation du rotor.

Par « sensiblement orthogonal », il est entendu orthogonal ou orthogonal à plus ou moins 10 degrés, préférentiellement à plus ou moins 1 degré.

Par « compris entre deux valeurs », il est entendu une plage de valeurs dont les bornes, formées par lesdites deux valeurs, sont incluses.

Selon un premier aspect, et en références aux figures, il est décrit un rotor 1 pour la compression d'un gaz aqueux. Un exemple de tel rotor 1 est illustré sur les figures 5 et 6.

Le rotor 1 comprend un support 10, au moins une aube 50 formée dans un matériau composite, ladite aube 50 comprenant une surface de contact 51 en contact avec le support 10, et au moins un système d'assemblage 100. Le rotor 1, qui est monté à rotation dans un référentiel terrestre, peut-être entraîné en rotation par un dispositif de motorisation (non représenté) dont la nature n'a pas d'importance ici. Chaque système d'assemblage 100 utilisé assure ou participe à la fixation d'une aube 50 sur le support 10. Un tel rotor 1 est aussi appelé rouet dans ce domaine technique. Le support 10 du rotor 1 est notamment une partie du rotor 1 depuis laquelle s'étendent les aubes 50 du rotor 1. Le support 10 peut être un arbre rotatif du rotor 1 ou un moyeu monté sur un arbre rotatif du rotor 1.

Le système d'assemblage 100 comprend :
- un écrou 110 logé au moins en partie dans un logement 52 ménagé dans l'épaisseur de l'aube 50 ;
- un organe d'appui 120 ;
- une tige 130 reliant l'organe d'appui 120 et l'écrou 110.

Chaque logement 52 est typiquement agencé entre la surface de contact 51 et une extrémité distale 53 de l'aube 50 située à l'opposé de la surface de contact 51 venant contre le support 10.

Comme cela peut être déduit des figures 3 et 4, la tige 130 traverse successivement, depuis l'organe d'appui 120, une partie du support 10 et un trou débouchant 54 formé dans l'aube 50 de sorte à relier la surface de contact 51 de l'aube 50 à une paroi 55 du logement 52. La tige 130 comprend au moins une portion filetée vissée dans l'écrou 110 de sorte qu'un effort de serrage exercé entre l'organe d'appui 120 et l'écrou 110 induit une sollicitation de l'aube 50 et du support 10 l'un en direction de l'autre.

Selon un mode de réalisation, comme cela est illustré sur les figures 3 et 4, l'organe d'appui 120 exerce un effort (soit directement, soit indirectement via un insert 11 interposé entre le support 10 et l'organe d'appui 120) contre une surface 12 du support 10, tandis que l'écrou 110 est en appui contre la paroi 55 du logement 52. La surface de contact 51 de l'aube 50 est en contact avec une surface externe 13 du support 10, distincte de la surface 12 précédemment mentionnée. Autrement dit, la surface de contact 51 de chaque aube 50 se conforme au support 10 de sorte à en épouser la surface externe 13. Plus précisément, la surface 12 et la surface externe 13 du support 10 sont opposées l'une par rapport à l'autre le long d'une direction radiale 14 orientée perpendiculairement à l'axe de rotation 2 du rotor 1.

Les figures 1 et 2 montrent, partiellement, deux exemples d'aubes 50 utilisables. Elles se différentient l'une de l'autre par la forme de la surface de contact 51. Dans le cas de l'aube 50 de la figure 1, la surface de contact 51 est de forme gauche (c'est-à-dire non plane, par exemple en étant une partie de cylindre) et de forme complémentaire de la surface externe 13 non plane du support 10 contre laquelle elle vient en appui. C'est le cas des figures 3 à 6, mais sans que cela ne soit limitatif. En effet, conformément à la figure 2, la surface de contact 51 peut être de forme plane, de forme complémentaire de la surface externe 13 de forme plane du support 10 contre laquelle elle vient en appui. La figure 7 illustre l'aube 50 de la figure 2 durant sa fabrication, avant la réalisation du ou des logements 52, avant la formation du ou des trous débouchant 54 et, le cas échéant, avant mise en forme de sa surface de contact 51 par usinage en vue de la conformer au support 10.

Selon un mode de réalisation, la paroi 55 du logement 52 comprend une surface cylindrique concave dont une ligne génératrice est sensiblement parallèle à la direction 56 suivant laquelle l'épaisseur 57 de l'aube 50 est mesurée. Autrement dit, la paroi 55 du logement 52 peut être définie intégralement ou partiellement par une telle surface cylindrique.

Dans le présent document, et conformément à la définition mathématique de ces termes, une « surface cylindrique » est la surface de l'espace engendrée par une ligne droite, appelée génératrice, qui se déplace dans une direction donnée fixe en s'appuyant sur une ligne courbe fermée appelée directrice. En résumé, la directrice correspond au contour de la section de coupe prise perpendiculairement à la génératrice. En conséquence, la forme de la directrice peut être un cercle (la surface cylindrique étant, dans ce cas particulier, un cylindre circulaire) ou d'autres formes fermées. Les figures 1 à 4 illustrent justement cet aspect via quatre exemples de formes de logements 52. En allant d'en bas à droite vers en haut à gauche, les parois 55 des quatre logements 52 présentent respectivement une surface cylindrique dont la génératrice est un cercle, une forme quelconque par exemple en forme de goutte, une forme oblongue, et enfin une forme ovoïde.

Selon un mode de réalisation, le trou débouchant 54 débouche dans le logement 52 au travers de la surface cylindrique susmentionnée. Autrement dit, la surface cylindrique s'étend au moins à la périphérie de l'ouverture du trou débouchant 54 dans la paroi 55 du logement 52.

Selon un mode de réalisation, le système d'assemblage 100 comprend une partie d'appui 140 traversée par la tige 130 et conformée pour correspondre à au moins une partie de la surface cylindrique du logement 52, l'effort de serrage assurant que la partie d'appui 140 est en appui contre l'au moins une partie de la surface cylindrique du logement 52. Il est donc compris que la partie d'appui 140 est au moins en partie une surface cylindrique de forme complémentaire de la surface cylindrique délimitée par la paroi 55 du logement 52 en périphérie de l'endroit où débouche le trou traversant 54.

Selon un mode de réalisation, et en référence aux figures 3 et 4, l'écrou 110 est choisi parmi :
- un écrou transversal 111 formé par un cylindre 111a percé d'un trou cylindrique 111b dont la surface interne est filetée pour coopérer avec la portion filetée de la tige 130 du système d'assemblage 100, l'axe 111c du cylindre 111a et l'axe 111d du trou cylindrique 111b étant transversaux, le cylindre 111a d'une part présentant une surface cylindrique ayant une forme complémentaire, à la périphérie du trou débouchant 54, de la paroi 55 du logement 52 et d'autre part étant au contact de la paroi 55 du logement 52 ;
- un écrou à pans 112 percé d'un trou cylindrique 112a dont la surface interne est filetée pour coopérer avec la portion filetée de la tige 130 du système d'assemblage 100, l'écrou à pans 112 prenant appui sur un insert 113 interposé entre l'écrou à pans 112 et la paroi 55 du logement 52, l'insert 113 étant traversé par la tige 130 (via un canal 113btraversant) et présentant une portion cylindrique 113a d'une part présentant une surface cylindrique ayant une forme complémentaire, à la périphérie du trou débouchant 54, de la paroi 55 du logement 52 et d'autre part étant au contact de la paroi 55 du logement 52 ;
- un écrou 114 formé par une portion de cylindre 114a percée d'un trou cylindrique 114b dont la surface interne est filetée pour coopérer avec la portion filetée de la tige 130 du système d'assemblage 100, l'axe 114c de la portion de cylindre 114a et l'axe 114d du trou cylindrique 114b étant transversaux, la portion de cylindre 114a d'une part présentant une surface cylindrique ayant une forme complémentaire, à la périphérie du trou débouchant 14, de la paroi 55 du logement 52 et d'autre part étant au contact de la paroi 55 du logement 52.

Les figures 3 et 4 illustrent justement cet aspect via quatre exemples de système d'assemblage 100. En allant d'en bas à droite vers en haut à gauche, les deux premiers systèmes d'assemblage 100 comprennent chacun un tel écrou transversal 111. Le troisième système d'assemblage 100 comprend un écrou 114 tandis que le quatrième système d'assemblage 100 comprend un écrou à pans 112 appuyant sur l'insert 113.

Dans tous les cas, le logement 52 est configuré de sorte à recevoir au moins partiellement l'écrou 110, et le cas échéant l'écrou 110 en plus de l'insert 113, par insertion dans le logement 52 avant vissage de la tige 130 dans l'écrou 110.

Pour le cas particulier de l'écrou 114, la portion de cylindre 114a est refermée par un méplat 114e opposé à la surface de la paroi 52 de logement 55 située à la périphérie du trou débouchant 54. Pour le cas particulier de l'insert 113, la portion cylindrique 113a est refermée par un méplat 113c opposé à la surface de la paroi 52 de logement 55 située à la périphérie du trou débouchant 54. Le méplat 113c sert comme surface d'appui pour l'écrou à pans 112.

Dans le cas où l'écrou 110 est un écrou transversal 111, la partie d'appui 140 précédemment évoquée est formée par la surface cylindrique du cylindre 111a. Dans le cas où l'écrou 110 est un écrou à pans 112, la partie d'appui 140 est, par contre, constituée par la surface cylindrique de la portion cylindrique 113a. Enfin, lorsque l'écrou 110 est constitué par un écrou 114, la partie d'appui 140 est formée par la surface cylindrique de la portion de cylindre 114a.

Quelle que soit la nature de l'écrou 110, la tige 130 peut être une simple tige filetée et dans ce cas l'organe d'appui 120 peut être un écrou vissé sur cette tige filetée. Alternativement, la tige 130 peut être une vis munie d'une tête et dans ce cas l'organe d'appui 120 peut être cette tête de la vis. Les figures 3 et 4 illustrent justement cet aspect via quatre exemples de système d'assemblage 100. En allant d'en bas à droite vers en haut à gauche, le premier système d'assemblage 100 comprend une telle tige filetée et un écrou, tandis que les trois autres systèmes d'assemblage 100 sont chacun munis d'une telle vis avec une tête.

Selon un mode de réalisation, pour chaque système d'assemblage 100, la tige 130 présente une direction longitudinale 131 qui s'étend de manière sensiblement radiale par rapport l'axe de rotation 2 du rotor 1. Autrement dit, la direction longitudinale 131 est localement colinéaire à la direction radiale 14.

Selon un mode de réalisation, le support 10 comprend, pour chaque système d'assemblage 100, un orifice 15 traversant l'épaisseur du support 10 de la surface 12 à la surface externe 13 et traversé par la tige 130. Pour chaque système d'assemblage 100, la tige 130 traverse l'épaisseur du support 10 au travers de l'orifice 15, d'une manière telle que l'organe d'appui 120 est en appui directement (ou indirectement par l'intermédiaire de l'insert 11) contre la surface 12 et que l'écrou 110 au moins partiellement logé dans le logement 52 de l'aube 50 est vissé sur la portion filetée de la tige 130. La surface de contact 51 de l'aube 50 est au contact de la surface externe 13 du support 10. L'effort de serrage exercé entre l'organe d'appui 120 et l'écrou 110 induit une sollicitation de l'aube 50 et du support 10 l'un en direction de l'autre suivant la direction radiale 14, la pression en résultant se produisant entre la surface de contact 51 de l'aube 50 et la surface externe 13 du support 10.

Selon un mode de réalisation, l'aube 50 comprend une région dans laquelle le matériau composite est en surépaisseur, le logement 52 étant ménagé dans cette région. Cela permet de répartir/étaler les contraintes à l'interface du logement 52 avec le système d'assemblage 100, participant ainsi à l'amélioration de la robustesse du rotor 1. Cette région est notamment agencée du côté de la surface de contact 51 qui peut être délimitée par ladite région. Cette région peut délimiter un pied d'aube, c'est-à-dire une base de l'aube 50 dont l'épaisseur est plus importante que dans d'autres régions de l'aube 50 voire que dans le reste de l'aube 50. Notamment, le trou débouchant 54 peut être aussi ménagé dans cette région. Cette région est clairement identifiable, notamment en figures 1, 2, 3, 4, 6 et 7.

Il a été décrit ci-avant un rotor 1 à une aube 50, mais il est bien évident, et en référence à la figure 5 par exemple, que le rotor 1 peut cependant comprendre une pluralité d'aubes 50. De manière générale, chaque aube 50 est fixée au support 10 à l'aide d'au moins un système d'assemblage 100 tel que décrit précédemment.

Ainsi selon un mode de réalisation, l'au moins une aube 50 est fixée au support 10 par l'intermédiaire d'une pluralité de systèmes d'assemblage 100 décalés le long du support 10 suivant une ligne 150 rectiligne ou non (en fonction de la forme de la surface de contact 51 de l'aube 50 notamment) ayant au moins une composante le long de l'axe de rotation 2 du rotor 1. Ces dispositions sont visibles sur la figure 6 par exemple. Les différents orifices 15 ménagés dans le support 10 afin de fixer une même aube 50 sont donc échelonnés, à intervalles réguliers ou non, le long de cette ligne 150, permettant l'utilisation d'une pluralité de systèmes d'assemblage 100 pour fixer l'aube 50 au support 10 en différents points échelonnés le long de la ligne 150.

Lorsque l'au moins une aube 50 est fixée au support 10 par l'intermédiaire d'une pluralité de systèmes d'assemblage 100, les logements 52 résultants, et notamment les trous débouchants 54, sont préférentiellement chacun ménagés dans la région dans laquelle le matériau composite est en surépaisseur.

Par ailleurs et selon un mode de réalisation, le rotor 1 comprend une pluralité d'aubes 50 où chaque aube 50 individuelle est fixée au support 10 par au moins un système d'assemblage 100 tel que décrit précédemment, lequel ne participe qu'à la fixation de ladite aube 50 individuelle sans participer à la fixation d'une autre aube 50.

Comme cela peut être déduit des figures 1, 2 et 7, selon un mode de réalisation, le matériau composite utilisé pour la fabrication de chaque aube 50 comprend une pluralité de nappes de fibres 60ᵢ (i variant de 1 à n où n est le nombre total de nappes de fibres) superposées et maintenues dans une matrice. Il va de soi que le nombre total n de nappes de fibres 60i peut être quelconque, en fonction des besoins, dépendant par exemple des dimensions attendues pour l'aube et/ou de la nature des fibres ou de la matrice.

La matrice est préférentiellement formée en un matériau thermoplastique ou thermodurcissable. Ainsi, la matrice peut être en époxy, polyester ou vinylester.

Selon les simulations numériques et les essais, les fibres peuvent être notamment des fibres de carbone, qui donnent d'excellents résultats en pratique et dans les simulations numériques réalisées dans les applications visées. D'autres types de fibres peuvent être envisagés comme les fibres d'aramide (comme par exemple des fibres en Kevlar^{®}) ou des fibres de verre.

Selon un mode de réalisation, les nappes de fibres 60ᵢ sont superposées selon une direction d'empilement 61, et le trou débouchant 54 présente une direction axiale 54a sensiblement orthogonale à la direction d'empilement 61, comme cela est illustré sur la figure 1. En pratique, la direction d'empilement 61 correspond aussi à la direction 56 précédemment évoquée.

Selon un mode de réalisation, préférentiellement mais de manière non limitative, les fibres appartenant à une même nappe de fibres 60i sont unidirectionnelles. Par « unidirectionnelle », on entend une orientation commune des fibres, au sein de la nappe de fibres, selon une même direction à 10° près. Cette orientation commune est aussi dite « direction préférentielle ». Ainsi le matériau composite utilisé pour la fabrication de chaque aube 50 est alors tel que :
- chaque nappe de fibres 60ᵢ dudit matériau composite présente une telle direction préférentielle 160ᵢ (où varie de 1 à n) selon laquelle des fibres de ladite nappe de fibres 60i sont orientées ;
- au moins l'une des nappes de fibres 60ᵢ dudit matériau composite est telle que sa direction préférentielle 160ᵢ, à proximité de la surface de contact 51 de l'aube 50, est une direction de référence orientée de manière sensiblement radiale par rapport à l'axe de rotation 2 du rotor 1.

Autrement dit, cette direction de référence est, à proximité de la zone de contact de l'aube 50 contre le support 10, sensiblement alignée (à 5° près) avec la direction radiale 14 précédemment évoquée en lien avec le support 10.

Sur la figure 7, les fibres de la nappe de fibres 60₁ sont sensiblement orientées suivant la direction préférentielle 160₁. Les fibres de la nappe de fibres 60₂ sont sensiblement orientées suivant la direction préférentielle 160₂. Les fibres de la nappe de fibres 60₃ sont sensiblement orientées suivant la direction préférentielle 160₃. Les fibres de la nappe de fibres 60₍ᵢ₋₂₎ sont sensiblement orientées suivant la direction préférentielle 160(ᵢ₋₂). Les fibres de la nappe de fibres 60₍ᵢ₋₁₎ sont sensiblement orientées suivant la direction préférentielle 160₍ᵢ₋₁₎. Les fibres de la nappe de fibres 60ᵢ sont sensiblement orientées suivant la direction préférentielle 160₁. Les fibres de la nappe de fibres 60₍ᵢ₊₁₎ sont sensiblement orientées suivant la direction préférentielle 160₍ᵢ₊₁₎.

Selon un mode de réalisation, la direction axiale 54a du trou débouchant 54 est formé au moins partiellement dans l'épaisseur de l'une des nappes de fibres 60ᵢ dont la direction préférentielle 160ᵢ correspond à la direction de référence susmentionnée.

Selon un mode de réalisation particulier, le matériau composite utilisé pour la fabrication de chaque aube 50 comprend une superposition d'empilements de nappes de fibres 60ᵢ, chacun desdits empilement de nappes de fibres 60ᵢ comprenant :
- une des nappes de fibres du matériau composite, dite première nappe, dont la direction préférentielle d'orientation des fibres est différente de la direction de référence ;
- une des nappes de fibres du matériau composite, dite deuxième nappe, dont la direction préférentielle d'orientation des fibres est différente de la direction de référence et de la direction préférentielle d'orientation des fibres de la première nappe ;
- une des nappes de fibres du matériau composite, agencée entre la première nappe et la deuxième nappe, dont les fibres sont orientées selon la direction de référence susmentionnée.

La figure 7 permet d'illustrer ces dispositions par exemple. Sur la figure 7, la nappe de fibres 60₍ᵢ₋₁₎ dont les fibres sont orientées suivant la direction préférentielle 160₍ᵢ₋₁₎ et la nappe de fibres 60ᵢ dont les fibres sont orientées suivant la direction préférentielle 160ᵢ, les directions préférentielles 160₍ᵢ₋₁₎ et 160₍ᵢ₎ étant orientées selon la direction de référence (laquelle est sensiblement alignée (à 5° près) avec la direction radiale 14), sont agencées entre d'une part la nappe de fibres 60(ᵢ₋₂) dont les fibres sont orientées suivant la direction préférentielle 160₍ᵢ₋₂₎ et d'autre part la nappe de fibres 60₍ᵢ₊₁₎ dont les fibres sont orientées suivant la direction préférentielle 160₍ᵢ₊₁₎. La direction préférentielle 160₍ᵢ₋₂₎ est différente de la direction de référence. La direction préférentielle 160₍ᵢ₊₁₎ est différente de la direction de référence et de la direction préférentielle 160₍ᵢ₋₂₎. La nappe de fibres 60(ᵢ₋₂) joue le rôle de la première nappe susmentionnée tandis que la nappe de fibres 60₍ᵢ₊₁₎ joue le rôle de la deuxième nappe susmentionnée.

Bien entendu, chaque empilement comprend au moins trois nappes de fibres mais peut aussi comprendre X nappes de fibres, avec X strictement supérieur à 3.

Selon un mode de réalisation, la direction préférentielle d'orientation des fibres de chaque première nappe forme un angle avec la direction de référence compris entre - 15 degrés et -90 degrés et la direction préférentielle d'orientation des fibres de chaque deuxième nappe forme un angle avec la direction de référence compris entre +15 degrés et +90 degrés. A titre d'exemple, la direction préférentielle 160₍ᵢ₋₂₎ des fibres de la nappe de fibres 60₍ᵢ₋₂₎, laquelle joue le rôle de première nappe, forme avec la direction de référence un angle α₍ᵢ₋₂₎ d'environ -30°, tandis que la direction préférentielle 160₍ᵢ₊₁₎ des fibres de la nappe de fibres 60_{(i,1)}, laquelle joue le rôle de deuxième nappe, forme un angle α₍ᵢ₊₁₎ d'environ -30° avec la direction de référence.

Il est important de préciser que les directions préférentielles ne sont pas imposées de manière identique dans l'alternance, que ce soit au sein d'un empilement ou d'un empilement à un autre empilement. Les angles formés successivement par les directions préférentielles des nappes de fibres successives par rapport à la direction de référence peuvent être aussi bien 0°/30°/-30°/0°/45°/-45° que 0°/30°/0°/-30°/0°/..., par exemple.

Les matériaux composites, par exemple la fibre de carbone imprégnée drapée en couches croisées unidirectionnelles, présente ainsi avantageusement dans sa direction de fibres de très bonnes résistances mécaniques (résistance à la traction supérieure à 1000 MPa) malgré une densité avantageusement très faible.

Selon un mode de réalisation, le système d'assemblage 100, le trou débouchant 54 et le logement 52 sont configurés pour autoriser un mouvement de pivotement de l'écrou 110 autour d'un axe de pivotement sensiblement orthogonal à la direction de l'effort de serrage appliqué par le système d'assemblage 100 et à un plan dans lequel est inclus l'axe de rotation 2 du rotor 1.

Selon un mode de réalisation, la partie d'appui 140 du système d'assemblage 100 est configurée pour glisser sur la surface cylindrique délimitée par la paroi 55 du logement 52 lors du mouvement de pivotement de l'écrou 110.

De manière non illustrée dans son ensemble, il est aussi décrit un compresseur (non représenté dans sa globalité) configuré pour assurer la compression d'un gaz aqueux comprenant un rotor 1 tel que décrit précédemment. Le rotor 1 est monté à rotation dans un référentiel terrestre par tout moyen de montage à rotation connu et adapté. Le compresseur comprend aussi un dispositif de motorisation (non représenté), de nature électrique, pneumatique, thermique ou toute autre source d'énergie, assurant l'entraînement en rotation du rotor 1. Le compresseur peut être de tout type et notamment un compresseur de type centrifuge.

Selon un autre aspect, il est aussi décrit une installation de compression (non représentée dans sa globalité) assurant la compression d'un gaz aqueux, cette installation de compression comprenant un réseau de circulation dans lequel le gaz aqueux est présent et apte à être mis en circulation de manière canalisée, le réseau comprenant au moins un compresseur tel que décrit précédemment, agencé pour être traversé par le gaz aqueux d'où il résulte que lorsque le gaz circule dans le réseau de circulation il présente, en aval dudit au moins un compresseur, une pression supérieure à sa pression en amont dudit au moins un compresseur.

Selon une autre caractéristique de l'installation, le gaz aqueux contient au moins 30%, de préférence entre 70% et 100%, de H₂O en proportion massique.

L'invention trouve son application industrielle dans le domaine de la compression de gaz aqueux, notamment grâce au rotor tel que décrit qui permet de limiter le poids du rotor tout en le rendant robuste quant à la rupture de sa ou de ses aubes.

Le système d'assemblage 100 tel que décrit précédemment rend le rotor 1 capable d'encaisser les efforts centrifuges survenant lors d'un fonctionnement, notamment transsonique dans un milieu aqueux, c'est-à-dire contenant au moins 30% en masse d'eau à l'état gazeux.

Classiquement, la vitesse périphérique du rotor 1 dans le cadre d'un compresseur de type centrifuge est du même ordre de grandeur que la vitesse du son dans le milieu à comprimer ; dans le cas de l'eau à l'état gazeux, cette vitesse et de l'ordre de 425 m/s, contre 344 m/s à 20°C dans l'air. L'élévation de température du gaz lors de la compression amène à des vitesses périphériques proches de 480 m/s en régime sonique. Les vitesses de rotation du rotor 1 pour atteindre ces vitesses périphériques doivent alors être augmentées, et les contraintes imposées dans le matériau constitutif des aubes étant proportionnelles au carré de la vitesse de rotation du rotor 1 multiplié par sa densité et le rayon de rotation, sont fortement augmentées. C'est la raison pour laquelle le système d'assemblage 100 décrit ci-avant est particulièrement robuste, permet de tendre à limiter les risques de rupture d'une aube 50, et est adapté au domaine du gaz aqueux devant coopérer avec le rotor 1 lors de sa rotation.

Les matériaux dans lesquels sont constitués les aubes d'un rotor peuvent classiquement être classés en comparant leur densité à leur résistance élastique : un rotor constitué d'un matériau léger produit des contraintes plus faibles, alors que sa limite élastique en traction reste élevée notamment lorsque le matériau composite comprend des fibres. Dès lors, l'utilisation du matériau composite conformément à la présente invention, plus léger que du métal comme de l'acier massif ou de l'aluminium, permet de rendre le rotor 1 particulièrement robuste.

Le matériau composite décrit précédemment, qui peut présenter une bonne résistance mécanique (résistance à la traction supérieure à 1000 MPa) pour une densité très faible, permet avantageusement que la contrainte engendrée par les efforts centrifuges au niveau du ou des systèmes d'assemblage 100 de chacune de l'au moins une aube 50 présente reste en deçà des limites de traction du matériau, même à ces grandes vitesses.

## Revendications

1. Rotor (1) pour la compression d'un gaz aqueux, le rotor (1) comprenant un support (10), au moins une aube (50) formée dans un matériau composite, ladite aube (50) comprenant une surface de contact (51) en contact avec le support (10), et au moins un système d'assemblage (100), le rotor étant **caractérisé en ce que** le système d'assemblage (100) comprend :
• un écrou (110) logé au moins en partie dans un logement (52) ménagé dans une épaisseur (57) de l'aube (50) ;
• un organe d'appui (120) ;
• une tige (130) reliant l'organe d'appui (120) et l'écrou (110) en traversant successivement, depuis l'organe d'appui (120), une partie du support (10) et un trou débouchant (54) formé dans l'aube (50) de sorte à relier la surface de contact (51) de l'aube (50) à une paroi (55) du logement (52), la tige (130) comprenant au moins une portion filetée vissée dans l'écrou (110) de sorte qu'un effort de serrage exercé entre l'organe d'appui (120) et l'écrou (110) induit une sollicitation de l'aube (50) et du support (10) l'un en direction de l'autre.

2. Rotor (1) selon la revendication 1, dans lequel :
• la paroi (55) du logement (52) comprend une surface cylindrique concave dont une ligne génératrice est sensiblement parallèle à une direction (56) suivant laquelle l'épaisseur (57) de l'aube (50) est mesurée, le trou débouchant (54) étant débouchant dans le logement (52) au travers de cette surface cylindrique,
• le système d'assemblage (100) comprend une partie d'appui (140) traversée par la tige (130) et conformée pour correspondre à au moins une partie de la surface cylindrique, l'effort de serrage assurant que la partie d'appui (140) est en appui contre ladite au moins une partie de la surface cylindrique.

3. Rotor (1) selon l'une quelconque des revendications 1 à 2, dans lequel la tige (130) présente une direction longitudinale (131) qui s'étend de manière sensiblement radiale par rapport à l'axe de rotation (2) du rotor (1).

4. Rotor selon l'une quelconque des revendications 1 à 3, dans lequel le matériau composite comprend une pluralité de nappes de fibres, lesdites nappes de fibres étant superposées et maintenues dans une matrice.

5. Rotor (1) selon la revendication 4, dans lequel les nappes de fibres (60ᵢ) sont superposées selon une direction d'empilement (61), et le trou débouchant (54) présente une direction axiale (54a) sensiblement orthogonale à la direction d'empilement (61).

6. Rotor (1) selon l'une quelconque des revendications 4 à 5, dans lequel le matériau composite est tel que :
• chaque nappe de fibres (60ᵢ) dudit matériau composite présente une direction préférentielle (160ᵢ) selon laquelle des fibres de ladite nappe de fibres (60ᵢ) sont orientées ;
• au moins l'une des nappes de fibres (60ᵢ) dudit matériau composite est telle que sa direction préférentielle (160ᵢ), à proximité de la surface de contact (51) de l'aube (50), est une direction de référence orientée de manière sensiblement radiale par rapport à l'axe de rotation (2) du rotor (1).

7. Rotor (1) selon la revendication 6, dans lequel le matériau composite comprend une superposition d'empilements de nappes de fibres (60ᵢ), chaque empilement de nappes de fibres (60ᵢ) comprenant :
• une des nappes de fibres du matériau composite, dite première nappe, dont la direction préférentielle d'orientation des fibres est différente de la direction de référence ;
• une des nappes de fibres du matériau composite, dite deuxième nappe, dont la direction préférentielle d'orientation des fibres est différente de la direction de référence et de la direction préférentielle d'orientation des fibres de la première nappe ;
• une des nappes de fibres du matériau composite, agencée entre la première nappe et la deuxième nappe, dont les fibres sont orientées selon la direction de référence.

8. Rotor (1) selon la revendication 7, dans lequel :
• la direction préférentielle d'orientation des fibres de chaque première nappe forme un angle avec la direction de référence compris entre -15 degrés et -90 degrés ;
• la direction préférentielle d'orientation des fibres de chaque deuxième nappe forme un angle avec la direction de référence compris entre +15 degrés et +90 degrés.

9. Rotor (1) selon l'une quelconque des revendications 1 à 8, dans lequel le système d'assemblage (100), le trou débouchant (54) et le logement (52) sont configurés pour autoriser un mouvement de pivotement de l'écrou (110) autour d'un axe de pivotement sensiblement orthogonal à la direction de l'effort de serrage appliqué par le système d'assemblage (100) et à un plan dans lequel est inclus l'axe de rotation (2) du rotor (1).

10. Rotor (1) selon la revendication 9 et la revendication 2, dans lequel la partie d'appui (140) du système d'assemblage (100) est configurée pour glisser sur la surface cylindrique délimitée par la paroi (55) du logement (52) lors du mouvement de pivotement de l'écrou (110).

11. Rotor (1) selon l'une quelconque des revendications 1 à 10, dans lequel l'écrou (110) est choisi parmi :
• un écrou transversal (111) formé par un cylindre (111a) percé d'un trou cylindrique (111b) dont la surface interne est filetée pour coopérer avec la portion filetée de la tige (130) du système d'assemblage (100), l'axe (111c) du cylindre (111a) et l'axe (111d) du trou cylindrique (111 b) étant transversaux, le cylindre (111a) d'une part présentant une surface cylindrique ayant une forme complémentaire, à la périphérie du trou débouchant (54), de la paroi (55) du logement (52) et d'autre part étant au contact de la paroi (55) du logement (52) ;
• un écrou à pans (112) percé d'un trou cylindrique (112a) dont la surface interne est filetée pour coopérer avec la portion filetée de la tige (130) du système d'assemblage (100), l'écrou à pans (112) prenant appui sur un insert (113) interposé entre l'écrou à pans (112) et la paroi (55) du logement (52), l'insert (113) étant traversé par la tige (130) et présentant une portion cylindrique (113a) d'une part présentant une surface cylindrique ayant une forme complémentaire, à la périphérie du trou débouchant (54), de la paroi (55) du logement (52) et d'autre part étant au contact de la paroi (55) du logement (52) ;
• un écrou (114) formé par une portion de cylindre (114a) percée d'un trou cylindrique (114b) dont la surface interne est filetée pour coopérer avec la portion filetée de la tige (130) du système d'assemblage (100), l'axe (114c) de la portion de cylindre (114a) et l'axe (114d) du trou cylindrique (114b) étant transversaux, la portion de cylindre (114a) d'une part présentant une surface cylindrique ayant une forme complémentaire, à la périphérie du trou débouchant (14), de la paroi (55) du logement (52) et d'autre part étant au contact de la paroi (55) du logement (52).

12. Rotor (1) selon l'une quelconque des revendications 1 à 11, dans lequel l'aube (50) comprend une région dans laquelle le matériau composite est en surépaisseur, le logement (52) étant agencé dans cette région.

13. Rotor (1) selon l'une quelconque des revendications 1 à 12, dans lequel l'au moins une aube (50) est fixée au support (10) par l'intermédiaire d'une pluralité de systèmes d'assemblage (100) décalés le long du support (10) suivant l'axe de rotation (2) du rotor (1).

14. Rotor (1) selon la revendication 13, comprenant une pluralité d'aubes (50) chacune fixée au support (10) par au moins un système d'assemblage (100) qui participe uniquement à la fixation de ladite aube (50).

15. Compresseur pour la compression d'un gaz aqueux comprenant un rotor (1) selon l'une quelconque des revendications précédentes.

16. Installation de compression d'un gaz aqueux comprenant un réseau de circulation dans lequel le gaz aqueux est apte à circuler de manière canalisée, le réseau comprenant au moins un compresseur selon la revendication 15 agencé pour être traversé par le gaz aqueux d'où il résulte que le gaz circulant dans le réseau de circulation présente, en aval dudit au moins un compresseur, une pression supérieure à sa pression en amont dudit au moins un compresseur.

17. Installation selon la revendication précédente, dans lequel le gaz aqueux contient au moins 30%, de préférence entre 70% et 100%, de H₂O en proportion massique.

## Patentansprüche

1. Rotor (1) zum Verdichten eines wässrigen Gases, wobei der Rotor (1) einen Träger (10), mindestens eine aus einem Verbundmaterial gebildete Schaufel (50), wobei die Schaufel (50) eine Kontaktfläche (51), die mit dem Träger (10) in Kontakt steht, und mindestens ein Verbindungssystem (100) umfasst, wobei der Rotor **dadurch gekennzeichnet ist, dass** das Verbindungssystem (100) Folgendes umfasst:
• eine Mutter (110), die mindestens teilweise in einer Aufnahme (52) untergebracht ist, die in einer Dicke (57) der Schaufel (50) vorgesehen ist;
• ein Stützelement (120);
• eine Stange (130), die das Stützelement (120) und die Mutter (110) verbindet, indem sie nacheinander von dem Stützelement (120) aus einen Teil des Trägers (10) und ein Durchgangsloch (54) durchquert, das in der Schaufel (50) gebildet ist, um die Kontaktfläche (51) der Schaufel (50) mit einer Wand (55) der Aufnahme (52) zu verbinden, wobei die Stange (130) mindestens einen Gewindeabschnitt umfasst, der in die Mutter (110) geschraubt ist, so dass eine zwischen dem Stützelement (120) und der Mutter (110) ausgeübte Klemmkraft eine Belastung der Schaufel (50) und des Trägers (10) zueinander bewirkt.

2. Rotor (1) nach Anspruch 1, wobei:
• die Wand (55) der Aufnahme (52) eine konkave zylindrische Fläche umfasst, deren erzeugende Linie im Wesentlichen parallel zu einer Richtung (56) ist, entlang der die Dicke (57) der Schaufel (50) gemessen wird, wobei das Durchgangsloch (54) durch diese zylindrische Fläche in die Aufnahme (52) mündet,
• das Verbindungssystem (100) einen Auflageteil (140) umfasst, der von der Stange (130) durchquert und so ausgebildet ist, dass er mindestens einem Teil der zylindrischen Fläche entspricht, wobei die Klemmkraft sicherstellt, dass der Auflageteil (140) an dem mindestens einen Teil der zylindrischen Fläche anliegt.

3. Rotor (1) nach einem der Ansprüche 1 bis 2, wobei die Stange (130) eine Längsrichtung (131) aufweist, die sich im Wesentlichen radial zu der Drehachse (2) des Rotors (1) erstreckt.

4. Rotor nach einem der Ansprüche 1 bis 3, wobei das Verbundmaterial eine Vielzahl von Fasermatten umfasst, wobei die Fasermatten übereinandergelegt und in einer Matrix gehalten werden.

5. Rotor (1) nach Anspruch 4, wobei die Fasermatten (60ᵢ) in einer Stapelrichtung (61) übereinandergelegt sind und das Durchgangsloch (54) eine axiale Richtung (54a) im Wesentlichen orthogonal zu der Stapelrichtung (61) aufweist.

6. Rotor (1) nach einem der Ansprüche 4 bis 5, wobei das Verbundmaterial so ist, dass:
• jede Fasermatte (60ᵢ) des Verbundmaterials eine bevorzugte Richtung (160ᵢ) aufweist, entlang der Fasern der Fasermatte (60ᵢ) ausgerichtet sind;
• mindestens eine der Fasermatten (60ᵢ) des Verbundmaterials derart ist, dass ihre bevorzugte Richtung (160ᵢ), nahe der Kontaktfläche (51) der Schaufel (50), eine Referenzrichtung ist, die im Wesentlichen radial zu der Drehachse (2) des Rotors (1) ausgerichtet ist.

7. Rotor (1) nach Anspruch 6, wobei das Verbundmaterial eine Überlagerung von Stapeln von Fasermatten (60ᵢ) umfasst, wobei jeder Stapel von Fasermatten (60ᵢ) Folgendes umfasst:
• eine der Fasermatten des Verbundmaterials, die erste Matte, deren bevorzugte Ausrichtungsrichtung der Fasern sich von der Referenzrichtung unterscheidet;
• eine der Fasermatten des Verbundmaterials, die zweite Matte, deren bevorzugte Ausrichtungsrichtung der Fasern sich von der Referenzrichtung und der bevorzugten Ausrichtungsrichtung der Fasern der ersten Matte unterscheidet;
• eine der Fasermatten des Verbundmaterials, die zwischen der ersten Matte und der zweiten Matte angeordnet ist, deren Fasern in der Bezugsrichtung ausgerichtet sind.

8. Rotor (1) nach Anspruch 7, wobei:
• die bevorzugte Ausrichtungsrichtung der Fasern jeder ersten Matte einen Winkel mit der Referenzrichtung zwischen -15 Grad und -90 Grad bildet;
• die bevorzugte Ausrichtungsrichtung der Fasern jeder zweiten Matte einen Winkel mit der Referenzrichtung zwischen +15 Grad und +90 Grad bildet.

9. Rotor (1) nach einem der Ansprüche 1 bis 8, wobei das Verbindungssystem (100), das Durchgangsloch (54) und die Aufnahme (52) so eingerichtet sind, dass sie eine Schwenkbewegung der Mutter (110) um eine Schwenkachse im Wesentlichen orthogonal zu der Richtung der von dem Verbindungssystem (100) aufgebrachten Klemmkraft und zu einer Ebene, in der die Drehachse (2) des Rotors (1) eingeschlossen ist, zulassen.

10. Rotor (1) nach Anspruch 9 und Anspruch 2, wobei der Auflageteil (140) des Verbindungssystems (100) so eingerichtet ist, dass er bei der Schwenkbewegung der Mutter (110) auf der von der Wand (55) der Aufnahme (52) begrenzten zylindrischen Fläche gleitet.

11. Rotor (1) nach einem der Ansprüche 1 bis 10, wobei die Mutter (110) ausgewählt ist aus:
• eine Quermutter (111), gebildet durch einen Zylinder (111a), durch den ein zylindrisches Loch (111b) gebohrt ist, dessen Innenfläche mit einem Gewinde versehen ist, um mit dem Gewindeabschnitt der Stange (130) des Verbindungssystems (100) zusammenzuwirken, wobei die Achse (111c) des Zylinders (111a) und die Achse (111d)des zylindrischen Lochs (111b)quer sind, wobei der Zylinder (111a) einerseits eine zylindrische Fläche mit komplementärer Form am Umfang des Durchgangslochs (54) der Wand (55) der Aufnahme (52) aufweist und andererseits mit der Wand (55) der Aufnahme (52) in Kontakt steht;
• eine Sechskantmutter (112), durch die ein zylindrisches Loch (112a) gebohrt ist, dessen Innenfläche mit einem Gewinde versehen ist, um mit dem Gewindeabschnitt der Stange (130) des Verbindungssystems (100) zusammenzuwirken, wobei die Sechskantmutter (112) auf einem Einsatz (113) aufliegt, der zwischen der Sechskantmutter (112) und der Wand (55) der Aufnahme (52) liegt, wobei der Einsatz (113) durch die Stange (130) hindurchgeführt ist und einen zylindrischen Abschnitt (113a) aufweist, der einerseits eine zylindrische Fläche mit komplementärer Form am Umfang des Durchgangslochs (54) der Wand (55) der Aufnahme (52) aufweist und andererseits mit der Wand (55) der Aufnahme (52) in Kontakt steht;
• eine Mutter (114), gebildet durch einen Zylinderabschnitt (114a), durch den ein zylindrisches Loch (114b) gebohrt ist, dessen Innenfläche mit einem Gewinde versehen ist, um mit dem Gewindeabschnitt der Stange (130) des Verbindungssystems (100) zusammenzuwirken, wobei die Achse (114c) des Zylinderabschnitts (114a) und die Achse (114d) des zylindrischen Lochs (114b) quer sind, wobei der Zylinderabschnitt (114a) einerseits eine zylindrische Fläche mit komplementärer Form am Umfang des Durchgangslochs (14) der Wand (55) der Aufnahme (52) aufweist und andererseits mit der Wand (55) der Aufnahme (52) in Kontakt steht.

12. Rotor (1) nach einem der Ansprüche 1 bis 11, wobei die Schaufel (50) einen Bereich umfasst, in dem das Verbundmaterial überdick ist, wobei die Aufnahme (52) in diesem Bereich angeordnet ist.

13. Rotor (1) nach einem der Ansprüche 1 bis 12, wobei die mindestens eine Schaufel (50) über eine Vielzahl von Verbindungssystemen (100), die entlang des Trägers (10) entlang der Drehachse (2) des Rotors (1) versetzt sind, am Träger (10) befestigt ist.

14. Rotor (1) nach Anspruch 13, umfassend eine Vielzahl von Schaufeln (50), die jeweils durch mindestens ein Verbindungssystem (100) am Träger (10) befestigt sind, das nur an der Befestigung der Schaufel (50) beteiligt ist.

15. Kompressor zum Verdichten eines wässrigen Gases, der einen Rotor (1) nach einem der vorhergehenden Ansprüche umfasst.

16. Anlage zum Verdichten eines wässrigen Gases, die ein Zirkulationsnetz umfasst, in dem das wässrige Gas kanalisiert zirkulieren kann, wobei das Netz mindestens einen Kompressor nach Anspruch 15 umfasst, der so angeordnet ist, dass er von dem wässrigen Gas durchströmt wird, wodurch das im Zirkulationsnetz zirkulierende Gas nach dem mindestens einen Kompressor einen Druck aufweist, der höher ist als sein Druck vor dem mindestens einen Kompressor.

17. Anlage nach dem vorhergehenden Anspruch, wobei das wässrige Gas mindestens 30 %, vorzugsweise zwischen 70 % und 100 %, H₂O im Massenanteil enthält.

## Claims

1. A rotor (1) for the compression of an aqueous gas, the rotor (1) comprising a support (10), at least one blade (50) formed from a composite material, said blade (50) comprising a contact surface (51) in contact with the support (10), and at least one assembly system (100), the rotor being **characterized in that** the assembly system (100) comprises:
• a nut (110) at least partially housed in a housing (52) provided in a thickness (57) of the blade (50);
• a bearing member (120);
• a rod (130) connecting the bearing member (120) and the nut (110), successively passing, from the bearing member (120), through a part of the support (10) and through a through hole (54) formed in the blade (50), so as to connect the contact surface (51) of the blade (50) to a wall (55) of the housing (52), the rod (130) comprising at least one threaded portion screwed into the nut (110) such that a clamping force exerted between the bearing member (120) and the nut (110) induces a stress on the blade (50) and the support (10) toward each other.

2. The rotor (1) according to claim 1, wherein:
• the wall (55) of the housing (52) comprises a concave cylindrical surface whose generatrix line is substantially parallel to a direction (56) according to which the thickness (57) of the blade (50) is measured, the through hole (54) emerging into the housing (52) through this cylindrical surface,
• the assembly system (100) comprises a bearing part (140) traversed by the rod (130) and shaped to correspond to at least one part of the cylindrical surface, the clamping force ensuring that the bearing part (140) bears against said at least one part of the cylindrical surface.

3. The rotor (1) according to any one of claims 1 and 2, wherein the rod (130) has a longitudinal direction (131) that extends substantially radially with respect to the rotation axis (2) of the rotor (1).

4. The rotor according to any one of claims 1 to 3, wherein the composite material comprises a plurality of fiber layers, said fiber layers being superimposed and held in a matrix.

5. The rotor (1) according to claim 4, wherein the fiber layers (60ᵢ) are superimposed along a stacking direction (61), and the through hole (54) has an axial direction (54a) substantially orthogonal to the stacking direction (61).

6. The rotor (1) according to any one of claims 4 and 5, wherein the composite material is such that:
• each fiber layer (60ᵢ) of said composite material has a preferential direction (160i) along which fibers of said fiber layer (60ᵢ) are oriented;
• at least one of the fiber layers (60ᵢ) of said composite material is such that its preferential direction (160ᵢ), near the contact surface (51) of the blade (50), is a reference direction oriented substantially radially with respect to the rotation axis (2) of the rotor (1).

7. The rotor (1) according to claim 6, wherein the composite material comprises a superposition of stacks of fiber layers (60ᵢ), each stack of fiber layers (60ᵢ) comprising:
• one of the fiber layers of the composite material, referred to as the first layer, whose preferential direction of fiber orientation is different from the reference direction;
• one of the fiber layers of the composite material, referred to as the second layer, whose preferential direction of fiber orientation is different from the reference direction and from the preferential direction of fiber orientation of the first layer;
• one of the fiber layers of the composite material, arranged between the first layer and the second layer, whose fibers are oriented along the reference direction.

8. The rotor (1) according to claim 7, wherein:
• the preferential direction of fiber orientation of each first layer forms an angle with the reference direction comprised between -15 degrees and -90 degrees;
• the preferential direction of fiber orientation of each second layer forms an angle with the reference direction comprised between +15 degrees and +90 degrees.

9. The rotor (1) according to any one of claims 1 to 8, wherein the assembly system (100), the through hole (54), and the housing (52) are configured to allow a pivoting movement of the nut (110) about a pivot axis substantially orthogonal to the direction of the clamping force applied by the assembly system (100) and to a plane including the rotation axis (2) of the rotor (1).

10. The rotor (1) according to claim 9 and claim 2, wherein the bearing part (140) of the assembly system (100) is configured to slide on the cylindrical surface delimited by the wall (55) of the housing (52) during the pivoting movement of the nut (110).

11. The rotor (1) according to any one of claims 1 to 10, wherein the nut (110) is selected from:
• a cross nut (111)formed by a cylinder (111a) pierced with a cylindrical hole (111b) whose internal surface is threaded to cooperate with the threaded portion of the rod (130) of the assembly system (100), the axis (111c) of the cylinder (111a) and the axis (111d) of the cylindrical hole (111b) being transverse, the cylinder (111a), on the one hand, having a cylindrical surface with a shape complementary, at the periphery of the through hole (54), to the wall (55) of the housing (52), and, on the other hand, being in contact with the wall (55) of the housing (52);
• a hex nut (112) pierced with a cylindrical hole (112a) whose internal surface is threaded to cooperate with the threaded portion of the rod (130) of the assembly system (100), the hex nut (112) bearing on an insert (113) interposed between the hex nut (112) and the wall (55) of the housing (52), the insert (113) being traversed by the rod (130) and having a cylindrical portion (113a), on the one hand, having a cylindrical surface with a shape complementary, at the periphery of the through hole (54), to the wall (55) of the housing (52), and, on the other hand, being in contact with the wall (55) of the housing (52);
• a nut (114) formed by a cylinder portion (114a) pierced with a cylindrical hole (114b) whose internal surface is threaded to cooperate with the threaded portion of the rod (130) of the assembly system (100), the axis (114c) of the cylinder portion (114a) and the axis (114d) of the cylindrical hole (114b) being transverse, the cylinder portion (114a), on the one hand, having a cylindrical surface with a shape complementary, at the periphery of the through hole (54), to the wall (55) of the housing (52), and, on the other hand, being in contact with the wall (55) of the housing (52).

12. The rotor (1) according to any one of claims 1 to 11, wherein the blade (50) comprises a region in which the composite material has an excess thickness, the housing (52) being arranged in this region.

13. The rotor (1) according to any one of claims 1 to 12, wherein the at least one blade (50) is attached to the support (10) through a plurality of assembly systems (100) offset along the support (10) according to the rotation axis (2) of the rotor (1).

14. The rotor (1) according to claim 13, comprising a plurality of blades (50), each attached to the support (10) by at least one assembly system (100) that contributes solely to the attachment of said blade (50).

15. A compressor for the compression of an aqueous gas comprising a rotor (1) according to any one of the preceding claims.

16. An installation for compressing an aqueous gas comprising a circulation network in which the aqueous gas is able to circulate in a channeled manner, the network comprising at least one compressor according to claim 15 arranged to be traversed by the aqueous gas, whereby the gas circulating in the circulation network has, downstream of said at least one compressor, a pressure higher than its pressure upstream of said at least one compressor.

17. The installation according to the preceding claim, wherein the aqueous gas contains at least 30%, preferably between 70% and 100%, by mass of H₂O.
